# EUROPÄISCHE PATENTANMELDUNG

(11) **EP 4 635 901 A1**
(43) Veröffentlichungstag der Anmeldung: **22.10.2025**
(21) Anmeldenummer: 25163207.1
(22) Anmeldetag: 12.03.2025
(51) Int. Cl.: B67C 3/22, B67C 7/00

(54) **VORRICHTUNG UND VERFAHREN ZUM BEHANDELN VON BEHÄLTERN**

(30) Priorität: 16.04.2024 DE 102024110563
(71) Anmelder: KHS GmbH, 44143 Dortmund (DE)
(72) Erfinder: Clüsserath, Ludwig, 44143 Dortmund (DE); Bruch, Bernd, 44143 Dortmund (DE)

(57) **Zusammenfassung**

Die Erfindung bezieht sich auf eine Vorrichtung (1) zum Behandeln von Behältern (B). Die Vorrichtung (1) weist zumindest eine Behandlungsmaschine (M) umlaufender Bauart mit zumindest einem um eine vertikale Maschinenachse (MA) umlaufend antreibbaren Rotor (2) mit einer Vielzahl von mehrreihig am Umfang des Rotors (2) in mehreren Behandlungskreisen (3, 4) verteilt angeordneten Behandlungsstationen (5, 6) auf. Jede der Behandlungsstationen (5, 6) ist mit einer jeweiligen zugehörigen Behälteraufnahme (11, 12) zum hängenden Aufnehmen der Behälter ausgestattet, wobei der Rotor (2) mindestens einen ersten äußeren Behandlungskreis (3) sowie einen koaxial dazu angeordneten zweiten inneren Behandlungskreis (4) aufweist. Die Behälteraufnahmen (11) der Behandlungsstationen (5) des ersten äußeren Behandlungskreises (3) sind auf einem ersten Höhenniveau (h1) angeordnet und höhenversetzt dazu sind die Behälteraufnahmen (12) der Behandlungsstationen (6) des zweiten inneren Behandlungskreises (4) auf einem zweiten Höhenniveau (h2) angeordnet. Die Vorrichtung (1) weist wenigstens eine Überführungseinheit (7) mit mehreren Transfereinrichtungen (8, 9, 10, 10') zum Überführen der Behälter (B) an die Behandlungskreise (3, 4) auf. Zumindest eine erste Transfereinrichtung (8) der Überführungseinheit (7) ist mit mehreren Greif- und/oder Halteelementen (24, 25) zum hängenden Greifen und/oder Halten der Behälter (B) ausgestattet und zumindest ein Teil der Greif- und/oder Halteelemente (24) der ersten Transfereinrichtung (8) ist höhenveränderlich an der ersten Transfereinrichtung (8) angeordnet, derart, dass wenigstens ein Teil der Behälter (B) während des Transfers höhenversetzbar ist und höhenversetzt überführt werden kann.

## Beschreibung

Die Erfindung bezieht sich auf eine Vorrichtung sowie ein Verfahren zum Behandeln von Behältern, vorzugsweise von Behältern aus Kunststoff, wie zum Beispiel PET-Flaschen. Insbesondere ist die Erfindung dabei auf eine Vorrichtung sowie ein Verfahren zum Behandeln der Behälter mittels einem so genannten "Neck-Handling" gerichtet.

Die Erfindung betrifft damit insbesondere Vorrichtungen zur Behälterbehandlung in Behälterbehandlungsanlagen in der Getränkeindustrie, welche auch als Getränkeabfüllanlagen oder als Abfülllinien bezeichnet werden können. Vornehmlich ist die vorliegende Erfindung auf Behälterbehandlungsvorrichtungen bzw. Behälterbehandlungsmaschinen mit hoher Effizienz und Produktivität gerichtet, die eine Behandlung, insbesondere Abfüllung, mit hoher Leistung erlauben.

Behälterbehandlungsanlagen der genannten Art umfassen in der Regel mehrere, insbesondere in Aufeinanderfolge zusammenwirkende, Behälterbehandlungsmaschinen mit jeweils unterschiedlichen Funktionen, über welche die notwendigen aufeinanderfolgenden Prozessschritte beim Abfüllen von Flüssigkeiten, wie Getränke durchgeführt werden. Kernstück derartiger Behälterbehandlungsanlagen bilden dabei Maschinen zum Befüllen der Behälter, nämlich so genannte Füllmaschinen bzw. Füller, und daran anschließende Maschinen zum Verschließen der Behälter, so genannte Verschließer. Bekanntermaßen können weitere, andere Behälterbehandlungsmaschinen als zusätzliche Anlagenteile vorgesehen sein, die beispielsweise dem Füller vorgeordnet oder auch dem Verschließer nachgeordnet sind. Die vorliegende Erfindung betrifft auch derartige Füllmaschinen bzw. Füller, nämlich Vorrichtungen und Verfahren zum Befüllen der Behälter mit einem fließfähigen oder fluiden Füllgut, insbesondere mit einem flüssigen Füllgut, wobei unter ein fließfähiges, fluides bzw. flüssiges Füllgut insbesondere auch ein rieselfähiges oder zähflüssiges bzw. viskoses oder breiartiges Füllgut fällt, wie zum Beispiel Sirup, Joghurt, Smoothie, Honig, Brei, Cerealien oder dergleichen.

Bei solchen Behälterbehandlungsmaschinen, insbesondere auch Füllmaschinen, handelt es sich meist um rotierende bzw. rotative Maschinen umlaufender Bauart, die ihrer hohen Leistung entsprechend mit hoher Geschwindigkeit rotieren. In der Regel verfügen die Behälterbehandlungsmaschinen über eine Vielzahl von umfänglich an der Maschine, insbesondere an einem Rotor der Maschine, angeordneten Behandlungsstationen bzw. -positionen, an denen die jeweiligen Behälter für die Dauer der Behandlung gehalten und während ihrer Behandlung mit dem Rotor mitbewegt werden.

Da es das grundsätzliche Ziel von Produktionsanlagen ist, hocheffizient zu arbeiten, gibt es auch im Hinblick auf Behälterbehandlungs- bzw. Getränkeabfüllanlagen Bestrebungen, die Effizienz der entsprechenden, gattungsgemäßen Behälterbehandlungsvorrichtungen zu steigern. So ist etwa aus dem Stand der Technik bekannt geworden, rotierende Behälterbehandlungsmaschinen zur Leistungssteigerung mehrreihig auszubilden und dazu die mitlaufenden Behandlungsstationen in mehreren Reihen an einem Maschinenrotor vorzusehen. Beispielsweise offenbart die DE 10 2005 032 175 A1 eine derartige mehrreihige Behälterbehandlungsmaschine.

Die Steigerung der Leistung (bzw. des Behälterdurchsatzes) geht jedoch bei solchen, aus den aus dem Stand der Technik bekannten, mehrreihigen Behälterbehandlungsmaschinen häufig auf Kosten der Anlagenflexibilität, unter anderem deshalb, weil diese Maschinen beispielsweise nicht mit herkömmlichen Einrichtungen zum Zu- und Abführen der Behälter kompatibel sind. Daher besteht weiterer Bedarf an Behälterbehandlungsanlagen, die auf verbesserte Weise mit den gewünschten hohen Leistungen und besserer Effizienz betrieben werden können.

Eine Aufgabe der Erfindung ist es, eine Vorrichtung zum Behandeln von Behältern zur Verfügung zu stellen, die die genannten Nachteile überwindet und die insbesondere bei hoher Leistung und konstruktiv einfachem Aufbau eine flexible Aufstellungskonfiguration erlaubt.

Diese Aufgabe wird durch eine Vorrichtung zum Behandeln von Behältern gemäß den Merkmalen des unabhängigen Patentanspruchs 1 gelöst. Ferner wird zur Lösung der Aufgabe ein Verfahren gemäß den Merkmalen des unabhängigen Patentanspruchs 17 vorgeschlagen. Die abhängigen Patentansprüche betreffen dabei besonders vorteilhafte Weiterbildungen der Erfindung.

Die vorliegende Erfindung stellt eine Vorrichtung zum Behandeln von Behältern zur Verfügung. Die Vorrichtung weist zumindest eine Behandlungsmaschine umlaufender Bauart mit zumindest einem um eine vertikale Maschinenachse umlaufend antreibbaren Rotor mit einer Vielzahl von mehrreihig am Umfang des Rotors in mehreren Behandlungskreisen verteilt angeordneten Behandlungsstationen auf. Jede der Behandlungsstationen ist mit einer jeweiligen zugehörigen Behälteraufnahme zum hängenden Aufnehmen der Behälter ausgestattet. Der Rotor weist mindestens einen ersten äußeren Behandlungskreis sowie einen koaxial dazu angeordneten zweiten inneren Behandlungskreis auf. Die Behälteraufnahmen der Behandlungsstationen des ersten äußeren Behandlungskreises sind auf einem ersten Höhenniveau angeordnet. Höhenversetzt dazu sind die Behälteraufnahmen der Behandlungsstationen des zweiten inneren Behandlungskreises auf einem zweiten Höhenniveau angeordnet. Die Vorrichtung weist wenigstens eine Überführungseinheit mit mehreren Transfereinrichtungen zum Überführen der Behälter an die Behandlungskreise auf, wobei zumindest eine erste Transfereinrichtung der Überführungseinheit mit mehreren Greif- und/oder Halteelementen zum hängenden Greifen und/oder Halten der Behälter ausgestattet ist. Zumindest ein Teil der Greif- und/oder Halteelemente der ersten Transfereinrichtung ist höhenveränderlich an der ersten Transfereinrichtung angeordnet, derart, dass wenigstens ein Teil der Behälter während des Transfers höhenversetzbar ist und höhenversetzt überführt werden kann.

Bei der vorliegenden Vorrichtung sind die Behälteraufnahmen der jeweiligen Behandlungskreise auf verschiedenen vertikalen Höhen des Rotors angeordnet und befinden sich daher im Wesentlichen auf unterschiedlichen horizontalen Ebenen, welche vorliegend auch als Etagen oder Behandlungsetagen verstanden werden können, so dass sich die jeweiligen Behandlungsniveaus der Behandlungskreise voneinander unterscheiden und die Behandlungsmaschine in mehreren Etagen, insbesondere in zwei Etagen, arbeitet.

Da die Behandlungskreise einen inneren und äußeren Behandlungskreis bilden, weisen diese zum Beispiel unterschiedliche Durchmesser oder Radien auf. Damit wäre denkbar, dass sich gegebenenfalls die Anzahl der Behandlungsstationen pro Behandlungskreis unterscheidet. Ebenso ist es denkbar, dass eine Teilung oder ein Teilungsabstand bei den jeweiligen Behandlungskreisen unterschiedlich ist, wobei als Teilung oder Teilungsabstand ein relativer Abstand zwischen den Behandlungsstationen, insbesondere zwischen den die Behälter aufnehmenden, insbesondere greifenden bzw. tragenden Behälteraufnahmen zu verstehen ist und im Wesentlichen einem Winkelabstand der zu einem jeweiligen Behandlungskreis gehörenden Behandlungsstationen entspricht. Je nach gewähltem Winkelabstand der Behandlungsstationen kann deren Anzahl pro Behandlungskreis somit gleich oder verschieden sein, auch wenn sich die Durchmesser oder Radien der Behandlungskreise unterscheiden.

Unter "Behälteraufnahmen zum hängenden Aufnehmen" der Behälter wird vorliegend verstanden, dass jede Behälteraufnahme derart ausgebildet ist, dass sie die Behälter in einem oberen Behälterabschnitt oder -bereich greift bzw. halternd aufnimmt, so dass ein Boden der Behälter frei ist und die Behälter dabei vorzugsweise ohne bodenseitige Auflage oder Unterstützung gehalten werden. Die Behälteraufnahmen sind beispielsweise zum hängenden Aufnehmen von flaschenartigen Behältern, insbesondere von Flaschen, wie etwa Kunststoffflaschen, beispielsweise PET-Flaschen, ausgebildet, wobei die Behälteraufnahmen die Flaschen in ihrem Halsbereich greifen, insbesondere am Flaschenhals aufnehmen und halten. Insbesondere sind die Behälteraufnahmen zum hängenden Aufnehmen der Behälter daher für ein so genanntes Neckhandling ausgebildet. Behälteraufnahmen können im vorliegenden Sinne durch greifer-, klammer- oder trägerartige Elemente, beispielsweise mehrere, einzelne Behälterträger gebildet sein oder durch entsprechende, die Behälter aufnehmende Ausnehmungen bzw. Aussparungen eines für den Behandlungskreis gemeinsamen Behälterträgers, wie etwa eines Tragrings.

Die "Überführungseinheit" mit den mehreren Transfereinrichtungen zum Überführen der Behälter an die Behandlungskreise ist im Sinne der Erfindung vorzugsweise als eine Anordnung mehrerer, in einer grundsätzlichen Transportrichtung fördernder und in dieser grundsätzlichen Transportrichtung beispielsweise hintereinander bzw. aufeinanderfolgend angeordneter, Transfereinrichtungen zu verstehen. Beispielsweise ist die Überführungseinheit eine Anordnung aus mehreren rotierend angetriebenen Transporteuren, wie zum Beispiel Transfersternen. Die Transfereinrichtungen der Überführungseinheit wirken dabei zusammen, um die Behälter an die in unterschiedlicher Höhenlage befindlichen Behandlungskreise der Behandlungsmaschine zu übergeben, und zwar insbesondere ausgehend von einer die Behälter zuführenden Einheit, wie zum Beispiel einer Behälterzuführung und/oder einer der Behandlungsmaschine vorgeschalteten Behälterbehandlungsvorrichtung.

Die "Transfereinrichtungen" als solche, das heißt, die Transfereinrichtungen der Überführungseinheit, sind im Wesentlichen Einrichtungen, die insbesondere auch für Neck-handling ausgelegt sind. Die Transfereinrichtungen können dabei auch als Übergabeeinrichtungen oder Überführungseinrichtungen bezeichnet werden.

Mindestens die erste Transfereinrichtung der Überführungseinheit ist erfindungsgemäß mit mehreren Greif- und/oder Halteelementen zum hängenden Greifen und/oder Halten der Behälter ausgestattet, von denen zumindest ein Teil der Greif- und/oder Halteelemente höhenveränderlich ist, das heißt, in der Höhe oder Höhenlage veränderbar bzw. verstellbar, und zwar derart, dass die von den höhenveränderlichen Greif- und/oder Halteelementen gegriffenen bzw. gehaltenen Behälter während des Transfers höhenversetzbar sind und mit einem entsprechenden Höhenversatz an die Behandlungsmaschine überführt werden können.

Im vorliegenden Verständnis bedeutet dies, dass die erste Transfereinrichtung ausgehend von einer stromaufwärts angeordneten weiteren Transfereinrichtung oder Behälterzuführung oder vorgeschalteten Behälterbehandlungsvorrichtung die Behälter in einem Übernahme- oder Aufnahmeniveau übernimmt bzw. aufnimmt. Das Übernahme- oder Aufnahmeniveau kann je nach Ausführungsform der vorliegenden Vorrichtung in Höhe des ersten Höhenniveaus des äußeren Behandlungskreises oder in Höhe des zweiten Höhenniveaus des inneren Behandlungskreises liegen. Über die höhenveränderlichen Greif- und/oder Halteelemente werden diejenigen Behälter, die von den höhenveränderlichen Greif- und/oder Halteelemente gehalten und transferiert werden, während des Transfers in ihrer Höhenlage versetzt und dadurch auf ein Übergabeniveau gebracht, das sich vom Übernahme- oder Aufnahmeniveau unterscheidet. Das Übergabeniveau kann somit - je nach entsprechender Ausführungsform der vorliegenden Vorrichtung - ebenfalls in Höhe des ersten Höhenniveaus des äußeren Behandlungskreises oder in Höhe des zweiten Höhenniveaus des inneren Behandlungskreises liegen.

In einfachen Worten ausgedrückt wird zumindest ein Teil der von der ersten Transfereinrichtung übernommenen bzw. aufgenommenen Behälter auf Übernahme- oder Aufnahmeniveau aufgenommen und auf dem davon abweichenden Übergabeniveau wieder abgegeben. Beispielsweise können also Behälter auf Höhe des ersten Höhenniveaus aufgenommen und auf Höhe des zweiten Höhenniveaus übergeben werden oder *vice versa* selbstverständlich auch auf Höhe des zweiten Höhenniveaus aufgenommen und auf Höhe des ersten Höhenniveaus übergeben werden.

Mit der erfindungsgemäßen Vorrichtung kann somit vorteilhaft auf dem Zuführweg zur Behandlungsmaschine ein Höhenversatz von Behältern zwischen den verschiedenen Höhenniveaus der Behandlungskreise realisiert werden. Anders ausgedrückt kann eine Höhenanpassung bei Überführung der Behälter durchgeführt werden, um die Behälter, die in einer (gleichen) Zuführungsebene einlaufen bzw. ankommen an die unterschiedlichen Ebenen bzw. Etagen der Behandlungsmaschine zu übergeben. Die Begriffe "Höhenversatz" oder "höhenversetzbar" sind im vorliegenden Sinne definiert als Veränderung der Höhenlage sowohl der Greif- und/oder Halteelemente wie auch der Behälter, wobei diese Höhenlagen-Veränderung zumindest abschnittsweise entlang des Transferweges erfolgt, zum Beispiel auf einem Teilkreis einer als Transferstern ausgebildeten ersten Transfereinrichtung.

Die unterschiedlichen Ebenen bzw. Etagen der Behandlungsmaschine können vorliegend auch als Behandlungsebenen oder Behandlungsetagen bezeichnet werden. Die in der Vorrichtung zu behandelnden bzw. behandelten Behälter laufen somit in einer gemeinsamen - für alle Behälter gleichen - Zuführungsebene ein und werden dann mittels der Überführungseinheit auf die unterschiedlichen Behandlungsebenen bzw. Behandlungsetagen verteilt. Jeder Behälter wird dabei in genau einer Behandlungsebene oder Behandlungsetage behandelt und wird im Anschluss an seine Behandlung in genau einer der jeweiligen Behandlungsebenen wieder aus der Behandlungsmaschine ausgefördert.

Insbesondere unterbleibt dabei ein Weitertransport der Behälter von einem Behandlungskreis in den anderen Behandlungskreis, nämlich ein sukzessives Durchlaufen beider oder mehrerer Behandlungsebenen. In anderen Worten ausgedrückt, ist ein rotorinterner Transfer der Behälter zwischen den Behandlungskreisen, das heißt, ein innerhalb des Rotors zwischen den Behandlungskreisen erfolgender Transfer, eliminiert bzw. ausgeschlossen.

Mit der erfindungsgemäßen Vorrichtung ergibt sich der besondere Vorteil, dass mit optimiertem Maschinenaufwand und Platzbedarf eine hohe Prozessleistung erreicht werden kann. Ebenso ist eine ausgesprochen einfache Integration der Vorrichtung in bestehende Produktionslinien möglich, da sowohl die Behandlungsmaschine wie auch die Überführungseinheit in höchstem Maße kompatibel sind mit bestehenden Maschinenkomponenten von Behälterbehandlungsanlagen herkömmlicher Art. Des Weiteren bringt die erfindungsgemäße Vorrichtung den Vorteil erhöhter Flexibilität, insbesondere erhöhter Anlagenflexibilität, mit sich.

Weitere Vorteile ergeben sich für die erfindungsgemäße Vorrichtung dadurch, dass in Bezug auf beide Behandlungskreise der Behandlungsmaschine einer automatischen CIP-Reinigung ("cleaning in place") nichts im Wege steht und die automatische CIP-Reinigung in beiden Höhenniveaus, nämlich auf beiden Etagen, möglich ist. Dabei können insbesondere herkömmliche CIP-Verfahren mittels bekannter CIP-Kappen für die automatische Reinigung in beiden Behandlungskreisen der Behandlungsmaschine angewandt werden. Dies ergibt sich insbesondere auch daraus, dass aufgrund der erfindungsgemäßen Behälterzuführung zu den Behandlungskreisen mittels der Überführungseinheit, die auf unterschiedlichem Höhenniveau angeordneten Behälteraufnahmen der Behandlungskreise der Behandlungsmaschine, insbesondere die Neckringhalter der Behandlungskreise, eine im Wesentlichen lagefixierte und starre Anordnung erlauben. Dadurch stellen die Behälteraufnahmen der Behandlungskreise keine räumliche Behinderung für die CIP-Kappen dar.

Aufgrund der erfindungsgemäßen Ausgestaltung der Behandlungsmaschine mit den zwei höhenversetzten Behandlungskreisen in Kombination mit der Überführungseinheit kann die vorliegende Vorrichtung auf einfache Weise mit weiteren, insbesondere ebenfalls mehrreihig bzw. "mehrkreisig" arbeitenden Behälterbehandlungsvorrichtungen kombiniert und/oder in entsprechende Behälterbehandlungsanlagen integriert werden.

Gemäß einer bevorzugten Ausführungsform der vorliegenden Vorrichtung ist das erste Höhenniveau der Behälteraufnahmen des ersten äußeren Behandlungskreises höher als das zweite Höhenniveau der Behälteraufnahmen des zweiten inneren Behandlungskreises. Der erste äußere Behandlungskreis der Behandlungsmaschine bildet dabei einen oberen Behandlungskreis - und damit eine äußere, obere Etage, insbesondere Behandlungs-Etage. Der zweite innere Behandlungskreis der Behandlungsmaschine bildet einen unteren Behandlungskreis - und damit eine innere, untere Etage, insbesondere Behandlungs-Etage. Die beiden Behandlungs-Etagen der Behandlungsmaschine sind somit koaxial in Richtung der vertikalen Maschinenachse zueinander versetzt.

Die Behälteraufnahmen der Behandlungsstationen sind bevorzugt durch jeweilige, insbesondere als Behältergreifer oder Behälterklammern ausgebildete, Behälterträger oder durch jeweilige taschenförmige Ausnehmungen zumindest eines Tragrings gebildet und die Greif- und/oder Halteelemente der ersten Transfereinrichtung sind bevorzugt durch Behältergreifer oder Behälterklammern gebildet. Dabei sind sowohl die Behälteraufnahmen wie auch die Greif- und/oder Halteelemente zum haltenden Aufnehmen eines Halsabschnittes der Behälter ausgebildet, insbesondere zum tragenden Halten der Behälter an deren Neckring. Die Behälteraufnahmen und die Greif- und/oder Halteelemente sind damit bevorzugt so genannte Neckringhalter für ein Neckhandling von Flaschen, insbesondere PET-Flaschen. Auf diese Weise kann die vorliegende Vorrichtung vorteilhaft auf unkomplizierte Weise in Getränkeabfüllanlagen integriert werden, die nach dem Neckhandling-Prinzip arbeiten.

Unter "taschenförmigen Ausnehmungen zumindest eines Tragrings" ist im Sinne der vorliegenden Erfindung zu verstehen, dass zum tragenden Aufnehmen bzw. Halten der Behälter ein Tragring oder mehrere Tragringe oder Tragringsegmente vorgesehen ist/sind, wobei in dem/den Tragring(en) bzw. Tragringsegmenten entsprechende Ausnehmungen oder Aussparungen, nämlich Taschen ausgebildet sind, in denen die Behälter tragend aufgenommen werden können. Die taschenförmigen Ausnehmungen bzw. Taschen können vorliegend auch als Ringtaschen, Aufnahmetaschen oder Sterntaschen bezeichnet werden. Es versteht sich, dass die Anzahl der taschenförmigen Ausnehmungen im Tragring der Anzahl an Behandlungsstationen entspricht und der Tragring mit seinen darin ausgebildeten taschenförmigen Ausnehmungen so angeordnet und ausgerichtet, dass jeder Behandlungsstation genau eine taschenförmige Ausnehmung zugeordnet und fluchtend bzw. zentriert in dieser bzw. zu dieser ausgerichtet ist. Somit können beispielsweise die Behälteraufnahmen auch durch einen einzigen Tragring mit vielen einzelnen Taschen (z.B. vielen halbkreisförmigen Aussparungen zur Aufnahme der Halsabschnitte der Behälter) bereitgestellt sein.

Besondere Vorteile ergeben sich dadurch, dass die Überführungseinheit dazu ausgebildet ist, die als Behälterstrom an der Überführungseinheit einlaufenden Behälter auf zumindest zwei Teilströme zu verteilen. Die Überführungseinheit führt dabei die jeweiligen Behälter eines der Teilströme dem ersten äußeren Behandlungskreis und höhenversetzt dazu die jeweiligen Behälter des anderen Teilstroms dem zweiten inneren Behandlungskreis zu. Die jeweiligen Behälter eines jeden Teilstroms durchlaufen dabei genau einen jeweiligen Behandlungskreis.

Durch die Aufteilung des in einem Einlaufbereich an der Überführungseinheit einlaufenden Behälterstroms, welcher im Sinne der vorliegenden Erfindung auch als Behälterzustrom oder Behältereinlaufstrom bzw. Einlaufstrom verstanden werden kann, wird die Effizienz der Behandlung in der Behandlungsmaschine gesteigert und die Durchsatzrate an Behältern kann erhöht werden. Jeder der über die Aufteilung gebildeten wenigstens zwei Teilströme dient dann der Beschickung bzw. Bestückung eines jeweiligen Behandlungskreises mit Behältern. Jeder Teilstrom ist damit im Wesentlichen einem jeweiligen Behandlungskreis zuzuordnen bzw. zugeordnet.

Da die den jeweiligen Behandlungskreisen zugehörigen Behälteraufnahmen auf jeweiligen, voneinander verschiedenen Höhenniveaus angeordnet sind und die Behandlungskreise damit verschiedene Behandlungsetagen im Rotor und in der Behandlungsmaschine bilden, dient jeder der Teilströme der Beschickung einer jeweiligen Behandlungsetage. Die Teilströme bilden damit insbesondere einen oberen und unteren Zuführ- oder Übergabeweg für die Behälter an die Behandlungsmaschine bzw. einen oberen und unteren Zuführ- oder Übergabestrom. Der gemeinsame, im Einlaufbereich an der Überführungseinheit einlaufende Behälterstrom wird somit über die Überführungseinheit in den oberen und unteren Zuführ- oder Übergabestrom aufgeteilt bzw. aufgespalten, das heißt, der einlaufende Behälterzustrom gabelt sich mittels der Überführungseinheit in den oberen und unteren Zuführ- oder Übergabestrom.

Es versteht sich, dass dabei jeder einzelne Behälter nur genau einen Behandlungskreis der Behandlungsmaschine durchläuft. Abhängig davon in welchem der Teilströme sich ein jeweiliger Behälter befindet, wird dieser Behälter entweder im ersten oder im zweiten Behandlungskreis behandelt, in jedem Fall aber ausschließlich in einem der Behandlungskreise.

Vorteilhaft ist die erste Transfereinrichtung als Transferstern, insbesondere als Höhenverzugsstern, ausgebildet, wobei die Greif- und/oder Halteelemente am Umfang des Transfersterns verteilt angeordnet sind. Gemäß besonders bevorzugter alternativer Ausführungsvarianten ist dabei insbesondere jedes zweite der in Umfangsrichtung aufeinanderfolgenden Greif- und/oder Halteelemente höhenveränderlich angeordnet oder insbesondere jedes Greif- und/oder Halteelement.

Besonders bevorzugt ist die erste Transfereinrichtung zur Übergabe der Behälter an den ersten äußeren Behandlungskreis ausgebildet und angeordnet, wobei ferner eine zweite Transfereinrichtung zur Übergabe der Behälter an den zweiten inneren Behandlungskreis vorgesehen ist. Alternativ ist die erste Transfereinrichtung zur Übergabe der Behälter an zwei weitere, der ersten Transfereinrichtung nachgeordnete Transfereinrichtungen der Überführungseinheit ausgebildet und angeordnet.

**In** der bevorzugten Konfiguration, in der sämtliche der in Umfangsrichtung des Transfersterns aufeinanderfolgenden Greif- und/oder Halteelemente höhenveränderlich sind, dient die erste Transfereinrichtung beispielsweise als Übergabestern zur unmittelbaren Übergabe der Behälter an die Behälteraufnahmen des äußeren, oberen Behandlungskreises und kann zum Beispiel kombiniert eingesetzt werden zusammen mit der zweiten Transfereinrichtung, beispielsweise einem klassischen Übergabestern zur Übergabe der Behälter an die Behälteraufnahmen des inneren, unteren Behandlungskreises, wobei ein stromaufwärts einlaufender Behälterstrom auf die beiden Übergabesterne bzw. auf die erste und zweite Transfereinrichtung verteilt wird.

**In** der bevorzugten Konfiguration, in der nur jedes zweite der in Umfangsrichtung des Transfersterns aufeinanderfolgenden Greif- und/oder Halteelemente höhenveränderlich ist, bildet die erste Transfereinrichtung beispielsweise einen Verteilerstern und dient der Übergabe der Behälter an die zwei weiteren Transfereinrichtungen, beispielsweise im Wesentlichen klassische Übergabesterne, die sich in ihrem Transferniveau unterscheiden. Die als Verteilerstern wirkende erste Transfereinrichtung übergibt dabei die Behälter abwechselnd an die Übergabesterne, welche ihrerseits zur unmittelbaren Übergabe der Behälter an die jeweiligen Behandlungskreise ausgebildet sind.

Besonders bevorzugt sind die zweite und die weiteren Transfereinrichtungen jeweils als Transfersterne ausgebildet. Dabei kann in besonders bevorzugten Ausführungsvarianten eine Transfereinrichtung aus den zweiten und weiteren Transfereinrichtungen durch einen Teilungsverzugsstern gebildet sein. Auch kann alternativ oder zusätzlich die Überführungseinheit weitere Überführungs- und/oder Verteileinrichtungen umfassen, die der ersten Transfereinrichtung vor- oder nachgeordnet sind. Je nach Ausgestaltung der Vorrichtung kann somit, beispielsweise anwendungsbezogen und/oder in Abhängigkeit der örtlichen und räumlichen Begebenheiten innerhalb einer Anlage, die Überführungseinheit aus mehreren Transfereinrichtungen zusammengestellt sein. Dabei können in den unterschiedlichen Ausführungsvarianten der Vorrichtung die mehreren Transfereinrichtungen sowohl hinsichtlich ihrer Anzahl, Bauart, Ausgestaltung und/oder relativen Anordnung zueinander variabel zu der Überführungseinheit zusammengestellt sein.

Besonders bevorzugt ist jedes der höhenveränderlich angeordneten Greif- und/oder Halteelemente der ersten Transfereinrichtung zwischen einer ersten Höhenposition und einer zweiten Höhenposition bewegbar. Die erste Höhenposition ist dabei niveaugleich oder im Wesentlichen niveaugleich zu dem ersten Höhenniveau der Behälteraufnahmen des ersten äußeren Behandlungskreises und die zweite Höhenposition ist niveaugleich oder im Wesentlichen niveaugleich zu dem zweiten Höhenniveau der Behälteraufnahmen des zweiten inneren Behandlungskreises. Insbesondere in Ausführungsformen, in denen der erste äußere Behandlungskreis den oberen Behandlungskreis bildet und der zweite innere Behandlungskreis den unteren Behandlungskreis bildet, definiert die erste Höhenposition eine obere Höhenposition der höhenveränderlichen Greif- und/oder Halteelemente und die zweite Höhenposition definiert entsprechend eine untere Höhenposition der höhenveränderlichen Greif- und/oder Halteelemente.

Bevorzugt sind die Behälter mittels der höhenveränderlich an der ersten Transfereinrichtung angeordneten Greif- und/oder Halteelemente während des Transfers absenkbar und/oder anhebbar. Die Hub-/Senkbewegung erfolgt vorteilhaft im laufenden Betrieb während des Transports bzw. Transfers der Behälter, so dass die Behälter während ihres Transfers mittels der Hub-/Senkbewegungen der Greif- und/oder Halteelemente einen Höhenversatz erfahren.

Gemäß einer besonders bevorzugten Ausführungsvariante ist für jedes höhenveränderlich angeordnete Greif- und/oder Halteelement der ersten Transfereinrichtung zur höhenveränderlichen Befestigung eine Parallelogramm-Aufhängung vorgesehen und jedes höhenveränderlich angeordnete Greif- und/oder Halteelemente ist über eine jeweilige Parallelogramm-Aufhängung an der ersten Transfereinrichtung befestigt. Über die Parallelogramm-Aufhängung kann vorteilhaft sichergestellt werden, dass die Greif- und/oder Halteelemente, insbesondere die an den Neckring der Behälter in Anlage kommenden Abschnitte bzw. Tragabschnitte der Greif- und/oder Halteelemente, stets waagrecht orientiert sind, und zwar unabhängig von ihrer jeweiligen eingenommenen Höhenposition, wodurch die Greif- und/oder Halteelemente die Behälter stets sicher und/oder präzise greifen und tragen können.

Alternativ und ebenso bevorzugt ist für jedes höhenveränderlich angeordnete Greif- und/oder Halteelement der ersten Transfereinrichtung zur höhenveränderlichen Befestigung eine Hubstangen-Einheit vorgesehen und jedes höhenveränderlich angeordnete Greif- und/oder Halteelemente ist über eine jeweilige Hubstangen-Einheit an der ersten Transfereinrichtung befestigt. Auch die alternative Möglichkeit der Hubstangen-Einheit erlaubt eine stets sicheres und/oder präzises Greifen und Tragen der Behälter.

Die erste Transfereinrichtung weist vorteilhaft eine Kurvenbahnsteuerung mit einer Kurvenbahn zur Höhenveränderung der höhenveränderlich angeordneten Greif- und/oder Halteelemente auf, wobei insbesondere bevorzugt jedes höhenveränderlich angeordnete Greif- und/oder Halteelement jeweils mit einem mit der Kurvenbahn korrespondierend zusammenwirkenden Gleitstück oder mit einem mit der Kurvenbahn korrespondierend zusammenwirkenden Rollenelement ausgestattet ist. Über die Kurvenbahnsteuerung ist auf mechanisch und konstruktiv einfache Weise eine exakte Höhenanpassung möglich, insbesondere präzise abgestimmt auf die Rotationsbewegung einer als Transferstern ausgebildeten Transfereinheit.

Gemäß einer besonders bevorzugten Ausführungsvariante der Erfindung ist die Behandlungsmaschine eine Füllmaschine, deren Behandlungsstationen als Füllstationen zum Befüllen der Behälter mit einem flüssigen Füllgut ausgebildet sind. Vorzugsweise ist dabei ferner zumindest eine der Füllmaschine nachgeordnete Verschließvorrichtung vorgesehen. Die Verschließvorrichtung ist dabei insbesondere bevorzugt zumindest zweireihig ausgebildet.

Weiterhin bevorzugt ist ferner eine vor der Behandlungsmaschine angeordnete Blasformmaschine, insbesondere Streckblasmaschine, zum Herstellen der Behälter aus Vorformlingen vorgesehen, wobei die Überführungseinheit zwischen der Blasformmaschine und der Behandlungsmaschine angeordnet ist.

Ebenso bevorzugt kann die Behandlungsmaschine als eine Etikettiermaschine ausgebildet sein, deren wenigstens zwei Behandlungskreise somit jeweilige Etikettierkreise sind. Gemäß besonders bevorzugter Ausführungsvarianten kann hierbei die Etikettiermaschine in einer Prozess- bzw. Transportrichtung der Behälter hinter der Blasformmaschine angeordnet und beispielsweise mit dieser verblockt sein. Zwischen der Blasformmaschine und der Etikettiermaschine ist dabei die Überführungseinheit angeordnet. Der Etikettiermaschine nachgeordnet bzw. nachgeschaltet kann zum Beispiel eine Füllmaschine vorgesehen sein, auf welche wiederum ein Verschließer folgen kann.

**In** Ausführungsvarianten mit einer solchen zwei-kreisigen Etikettiermaschine ist darauf zu achten, dass der Höhenversatz zwischen den beiden Etikettierkreisen groß genug ist, dass die Behälter an ihrem jeweiligen äußeren Behälterumfang für (stationär angeordnete) Etikettieraggregate zugänglich sind. Hierbei ist denkbar, den zwischen den Etikettierkreisen bestehenden bzw. eingehaltenen Höhenversatz während des Transfers der Behälter in die nachgeordnete Füllmaschine und/oder bei deren anschließendem Weitertransport in den Verschließer wieder zu verkleinern.

Beispielsweise können im Falle einer Ausgestaltung als Etikettiermaschine mit wenigstens zwei Etikettierkreisen bei den jeweiligen Behandlungsstationen eine Bodenführung und/oder eine seitliche Führung für die Behälter vorgesehen, insbesondere zusätzlich zu den Behälteraufnahmen. Die Bodenführung und/oder seitliche Führung dient/dienen der Führung und Abstützung der Behälter, insbesondere während des Etikettierens. Als Bodenführung können beispielsweise Behälterteller, insbesondere Drehteller, vorgesehen sein und zur seitlichen Abstützung der Behälter können zum Beispiel Stütz- oder Geländerelemente vorhanden sein. Darüber hinaus können Mittel vorgesehen sein, mit denen die Behälter während des Etikettierens von innen mit einem Gas, z.B. Druckluft, vorgespannt werden, um eine Deformation der Behälter zu verhindern.

Die vorliegende Erfindung stellt auch ein Verfahren zum Behandeln von Behältern mittels einer Behandlungsmaschine umlaufender Bauart bereit. Die Behandlungsmaschine weist zumindest einen mit einem um eine vertikale Maschinenachse umlaufend antreibbaren Rotor mit einer Vielzahl von mehrreihig am Umfang des Rotors in mehreren Behandlungskreisen verteilt angeordneten Behandlungsstationen auf. Jede der Behandlungsstationen ist mit einer jeweiligen zugehörigen Behälteraufnahme zum hängenden Aufnehmen der Behälter ausgestattet. Der Rotor weist mindestens einen ersten äußeren Behandlungskreis sowie einen koaxial dazu angeordneten zweiten inneren Behandlungskreis auf. Die Behälteraufnahmen der Behandlungsstationen des ersten äußeren Behandlungskreises sind auf einem ersten Höhenniveau angeordnet und höhenversetzt dazu sind die Behälteraufnahmen der Behandlungsstationen des zweiten inneren Behandlungskreises auf einem zweiten Höhenniveau angeordnet. Bei dem Verfahren werden die Behälter mittels wenigstens einer Überführungseinheit mit mehreren Transfereinrichtungen an die Behandlungskreise der Behandlungsmaschine überführt. Zumindest ein Teil der Behälter wird dabei von höhenveränderlich an einer ersten Transfereinrichtung angeordneten Greif- und/oder Halteelementen hängend gegriffen und/oder gehalten, während des Transfers mittels der ersten Transfereinrichtung in der Höhe versetzt und mit einem Höhenversatz überführt.

Die Erfindung wird im Folgenden anhand der Figuren an Ausführungsbeispielen näher erläutert. Es zeigen:
- Fig. 1: eine grob schematische Übersichtsdarstellung einer Ausführungsvariante einer Vorrichtung zum Behandeln von Behältern in Draufsicht;
- Fig. 2: in grob schematischer und stark vereinfachter Darstellung einen Ausschnitt der Vorrichtung in einer seitlichen Ansicht;
- Fig. 3 bis 8: jeweils anhand einer grob schematischen Übersichtsdarstellung in Draufsicht verschiedene alternative Ausführungsvarianten der Vorrichtung zum Behandeln von Behältern;
- Fig. 9 bis 13: beispielhaft anhand stark vereinfachter, ausschnittsweise dargestellter Ansichten verschiedene Ausführungsformen der ersten Transfereinrichtung mit höhenveränderlich angeordneten Greif- und/oder Halteelementen.

Für gleiche oder gleich wirkende Elemente der Erfindung werden in den Figuren, soweit zweckdienlich, identische Bezugszeichen verwendet. Ferner werden der Übersichtlichkeit halber nur Bezugszeichen in den einzelnen Figuren dargestellt, die für die Beschreibung der jeweiligen Figur erforderlich sind. Auch ist die Erfindung in den Figuren nur als schematische Ansicht zur Erläuterung der Arbeitsweise dargestellt. Insbesondere dienen die Darstellungen in den Figuren nur der Erläuterung des grundlegenden Prinzips der Erfindung.

Figur 1 zeigt anhand einer grob schematischen und stark vereinfachten Übersichtsdarstellung in Draufsicht eine Ausführungsvariante einer Vorrichtung 1 zum Behandeln von Behältern B, insbesondere von Flaschen, wie zum Beispiel Kunststoffflaschen, insbesondere PET-Flaschen. Die Figur 2 zeigt ausschnittsweise und nur grob schematisch skizziert eine Ausführungsform der Vorrichtung 1 in seitlicher Ansicht.

Die in den Figuren 1 und 2 beispielhaft skizzierte Vorrichtung 1 umfasst eine rotierende Behandlungsmaschine M mit einem um eine vertikale Maschinenachse MA umlaufend antreibbaren bzw. in einer Drehrichtung R rotierend umlaufenden Rotor 2. Am Rotor 2 der Behandlungsmaschine M, welche vorliegend auch als Behälterbehandlungsmaschine M bezeichnet werden kann, sind mehrere Behandlungsstationen 5, 6 vorgesehen, die am Umfang des Rotors in 2 mehreren Behandlungskreisen 3, 4 verteilt angeordnet sind. Im dargestellten Beispiel umfasst der Rotor 2 einen ersten äußeren Behandlungskreis 3 mit seinen Behandlungsstationen 5 und einen koaxial dazu angeordneten zweiten, inneren Behandlungskreis 4 mit seinen Behandlungsstationen 6.

Wie aus der Draufsicht der Figur 1 zwar nicht zu erkennen, aber in Figur 2 ersichtlich ist, sind die Behälteraufnahmen 12 der Behandlungsstationen 6 des zweiten inneren Behandlungskreises 4 höhenversetzt zu den Behälteraufnahmen 11 der Behandlungsstationen 5 des ersten äußeren Behandlungskreises 3 angeordnet. Die Behälteraufnahmen 11 des ersten äußeren Behandlungskreises 3 liegen dabei auf einem ersten Höhenniveau h1 und die Behälteraufnahmen 12 des zweiten inneren Behandlungskreises 4 liegen auf einem zweiten Höhenniveau h2. Im Beispiel der Figur 2 ist das erste Höhenniveau h1 höher als das zweite Höhenniveau h2, sodass der äußere Behandlungskreis 3 einen oberen Behandlungskreis 3 und der innere Behandlungskreis 4 einen unteren Behandlungskreis 4 bildet. Die Behandlungsmaschine M arbeitet somit in zwei Etagen bzw. in zwei Behandlungsetagen und kann auch als doppelreihige Behandlungsmaschine bzw. Behälterbehandlungsmaschine M bezeichnet werden.

Lediglich aus Gründen der vereinfachten Darstellung und der Übersichtlichkeit sind in der Figur 1 beispielhaft nur sehr wenige der Vielzahl der Behandlungsstationen 5, 6 des ersten und zweiten Behandlungskreises 3, 4 dargestellt, und zwar jeweils mit einem aufgenommenen Behälter B. Es versteht sich, dass dies nur eine vereinfachte zeichnerische Darstellung ist, in Realität jedoch die Behandlungsstationen 5, 6 gesamtumfänglich am Umfang des Rotors 2 vorgesehen sind und sich gleichmäßig über dessen ganzen Umfang verteilen.

Bei dem dargestellten Beispiel der Figur 1 handelt es sich bei der Behandlungsmaschine M um eine Füllmaschine, welche auch als Füller bezeichnet werden kann. Bei dem beispielhaften Füller sind beide Behandlungskreise 3, 4 durch jeweilige Füllerkreise gebildet, deren Behandlungsstationen 5, 6 wiederum jeweils als Füllstationen zum Füllen der Behälter B mit einem fließfähigen, insbesondere einem flüssigen Füllgut, beispielsweise mit einem Getränk, ausgebildet sind und hierzu als Behandlungsorgan jeweils ein Füllorgan aufweisen, welches auch als Füllelement oder Füllventil bezeichnet werden kann.

Um die Behälter B beispielsweise ausgehend von einer (in den Figuren 1 und 2 nicht dargestellten) Behälterzuführung und/oder einer der Behandlungsmaschine M vorgeschalteten Behälterbehandlungsvorrichtung der Behandlungsmaschine M zuzuführen und dabei die Behälter an die auf verschiedenen Höhenniveaus h1, h2 angeordneten Behandlungskreise 3, 4 zu überführen, ist bei der die Vorrichtung 1 eine Überführungseinheit 7 mit mehreren Transfereinrichtungen 8, 9 vorgesehen. In Figur 1 soll der Pfeil z die an der Überführungseinheit 7 einlaufenden bzw. dieser zugeführten Behälter B kennzeichnen.

Die Überführungseinheit 7, die im Wesentlichen als eine Anordnung aus mehreren zusammenwirkenden Transfereinrichtungen 8, 9 zu verstehen ist, kann grundsätzlich eine unterschiedliche Anzahl von Transfereinrichtungen 8, 9 aufweisen und umfasst im Beispiel der Figuren 1 und 2 eine erste Transfereinrichtung 8 sowie eine zweite Transfereinrichtung 9, welche jeweils als Transfersterne ausgebildet sind. Lediglich aus zeichnerischen Gründen ist die Überführungseinheit 7 in Figur 1 durch ein gestricheltes Oval dargestellt, welches nur der Veranschaulichung dienen soll, dass die mehreren Transfereinrichtungen 8, 9 der Überführungseinheit 7 zugehörig sind. Die Darstellungsweise sagt nichts aus über die konstruktive und/oder geometrische Ausgestaltung der Überführungseinheit 7.

Im dargestellten Beispiel führt die erste Transfereinrichtung 8 die Behälter B dem ersten äußeren Behandlungskreis 3 zu und übergibt die Behälter B entsprechend an die auf dem ersten Höhenniveau h1 befindlichen Behälteraufnahmen 11. Die zweite Transfereinrichtung 9 führt die Behälter B dem zweiten inneren Behandlungskreis 4 zu und übergibt die Behälter B entsprechend an die auf dem zweiten Höhenniveau h2 befindlichen Behälteraufnahmen 12.

Die erste Transfereinrichtung 8 der Überführungseinheit 7 ist mit mehreren, höhenveränderlich angeordneten Greif- und/oder Halteelementen 24 zum hängenden Greifen und/oder Halten der Behälter B ausgestattet. Auf diese Weise können die Behälter B während des Transfers mittels der ersten Transfereinrichtung 8 höhenversetzt überführt werden. Mit Bezug auf die Figuren 9 bis 13 werden die höhenveränderlichen Greif- und/oder Halteelemente 24 weiter untenstehend im Hinblick auf ihre konstruktive Ausgestaltung sowie ihre Funktionsweise mehr im Detail beschrieben.

Die Figuren 3 bis 8 zeigen beispielhaft verschiedene, alternative Ausführungsvarianten der vorliegenden Vorrichtung 1. Die verschiedenen Ausführungsvarianten können auch als exemplarische Aufstellungsvarianten gemäß verschiedener Alternativen der Vorrichtung 1 verstanden werden.

Allen dargestellten Varianten bzw. Ausführungsformen ist dabei gemein, dass sie jeweils größere bzw. komplexe Anlagen zum Behandeln der Behälter B bilden und dabei als Behandlungsmaschine M jeweils eine doppelreihige, in zwei höhenversetzt zueinander angeordneten Etagen arbeitende Füllmaschine M aufweisen. Die Zuführung der zu behandelnden bzw. der zu befüllenden Behälter B zu den beiden Behandlungskreisen 3, 4 der Füllmaschine M wird in jedem Fall mittels der Überführungseinheit 7 mit den mehreren Transfereinrichtungen 8, 9, 10, 10' realisiert.

Bei den jeweils in den Figuren 3 bis 8 gezeigten Vorrichtungen 1 bzw. Anlagen handelt es sich insbesondere um Behälterbehandlungsanlagen in der Getränkeindustrie, nämlich insbesondere um Getränkeverarbeitungsanlagen oder Getränkeabfüllanlagen. In den beispielhaften, komplexen Vorrichtungen 1 bzw. Anlagen werden die Behälter B in einer generellen Produktionsrichtung oder Prozessrichtung mittels verschiedener, in Produktionsrichtung oder Prozessrichtung aufeinanderfolgend angeordneter Behälterbehandlungsvorrichtungen behandelt und werden dazu für die jeweiligen Behandlungen von einer zur nächsten Behälterbehandlungsvorrichtung transportiert.

Die in den Figuren 3 bis 8 dargestellten Vorrichtungen 1 weisen beispielhaft alle stromaufwärts der Füllmaschine M, also - in Produktionsrichtung oder Prozessrichtung gesehen - vor der Füllmaschine M, eine Blasformmaschine 20, insbesondere Streckblasmaschine, zum Herstellen der Behälter B aus Vorformlingen auf. Der Füllmaschine M nachgeordnet ist bei allen dargestellten Beispielen ferner wenigstens eine Verschließvorrichtung 18, 18', 18" bzw. Verschließmaschine 18, 18', 18" vorgesehen. Die Überführungseinheit 7 ist in allen Fällen jeweils nach der Blasformmaschine 20 und vor der Füllmaschine M, das heißt, bezogen auf die Produktions- oder Prozessrichtung, zwischen Blasformmaschine 20 und Füllmaschine M angeordnet.

Bei dem Beispiel der Figur 3 wird die Übergabe der Behälter B von der Blasformmaschine 20 zur Füllmaschine M durch eine Gesamtanordnung bzw. Zusammenstellung von insgesamt fünf zusammenwirkenden Transfer-, Überführungs- und/oder Verteileinrichtungen 8, 9, 14, 14' realisiert. Von der Blasformmaschine 20 kommend werden die Behälter B zunächst in einem Auslaufbereich der bzw. Übernahmestelle 13 von der Blasformmaschine 20 an eine dort angeordnete erste Überführungs- und/oder Verteileinrichtung 14' übergeben. Die Übernahme der Behälter B durch diese erste Überführungs- und/oder Verteileinrichtung 14' ausgehend von der Blasformmaschine 20 erfolgt bei der dargestellten Variante gemäß Figur 3 auf einem Transfer- bzw. Übernahmeniveau, welches dem niedrigeren, zweiten Höhenniveau h2 des unteren, inneren Behandlungskreises 4 der Füllmaschine M entspricht.

Die erste Überführungs- und/oder Verteileinrichtung 14' ist im Beispiel der Figur 3 als Fingerstern für einen Teilungsverszug, insbesondere als Teilungsverzugsstern, ausgebildet und überführt den von der Blasformmaschine 20 auslaufenden Behälterstrom in zwei Teilströmen jeweils teilungsgerecht, das heißt, mit angepasster Teilung, auf zwei nachgeschaltete Überführungs- und/oder Verteileinrichtung 14. Auch die beiden nachgeschalteten Überführungs- und/oder Verteileinrichtungen 14 sind ihrerseits wiederum als Fingersterne für einen jeweiligen Teilungsverszug, insbesondere als Teilungsverzugssterne, ausgebildet. Die beiden Teilungsverszugssterne 14 übernehmen und übergeben die Behälter B jeweils auf demselben Niveau, nämlich auf dem Niveau entsprechend dem niedrigeren, zweiten Höhenniveau h2 des unteren, inneren Behandlungskreises 4 der Füllmaschine M.

Die Überführungs- und/oder Verteileinrichtungen 14 des Beispiels gemäß Figur 3 übergeben die Behälter B an die jeweilig nachgeordneten ersten und zweiten Transfereinrichtungen 8, 9 der Überführungseinheit 7. Die als Höhenverzugsstern ausgebildete erste Transfereinrichtung 8 ist dabei zur Übergabe der Behälter B an den ersten äußeren Behandlungskreis 3 angeordnet und ausgebildet. Die zweite Transfereinrichtung 9, welche beispielsweise durch einen klassischen, herkömmlichen Transferstern gebildet sein kann, ist zur Übergabe der Behälter B an den zweiten inneren Behandlungskreis 4 vorgesehen. Hierzu sind die erste und zweite Transfereinrichtung 8, 9 beide in einem Einlaufbereich 15 der Füllmaschine M angeordnet.

Bei der als Höhenverzugsstern ausgebildeten ersten Transfereinrichtung 8 ist jedes der mehreren, über den Umfang des Höhenverzugssterns verteilt angeordneten Greif- und/oder Halteelemente 24 (siehe Figuren 9 bis 13) höhenveränderlich, so dass jeder von der ersten Transfereinrichtung 8 aufgenommene bzw. übernommene Behälter B während des Transfers höhenversetzbar ist und höhenversetzt überführt werden kann. Durch ein während der Rotation der ersten Transfereinrichtung 8 erfolgendes Anheben der höhenveränderlichen Greif- und/oder Halteelemente 24 des ersten Transfereinrichtung 8 von einer zweiten Höhenposition P2 (im dargestellten Beispiel ist dies die untere Höhenposition P2) zu einer ersten Höhenposition P1 (im Beispiel die obere Höhenposition P1 (vgl. Figuren 9 bis 13) werden die Behälter B während des Transfers auf ein Niveau entsprechend dem höheren, ersten Höhenniveau h1 des oberen, äußeren Behandlungskreises 3 der Füllmaschine M angehoben und schließlich an die auf dem ersten Höhenniveau h1 befindlichen Behälteraufnahmen 11 des ersten, äußeren Behandlungskreises 3 übergeben.

Die zweite Transfereinrichtung 9 überführt die Behälter B von der Überführungs- und/oder Verteileinrichtung 14 an den inneren Behandlungskreis 4 der Füllmaschine M ohne die Behälter B dabei in ihrer Höhenlage zu verändern.

Die den jeweiligen Behandlungskreisen 3, 4 entsprechend zugeführten Behälter B werden in den zwei Behandlungskreisen 3, 4 entsprechend den zwei Etagen der Füllmaschine M, nämlich in den zwei Füllerkreisen, befüllt und in einem Auslaufbereich 16 der Füllmaschine M mittels dort angeordneter Übergabesterne 21, 22 an die Verschließmaschine 18 überführt, welche in dem Beispiel der Figur 3 als zweireihige Verschließmaschine 18 mit einem ersten äußeren und einem zweiten, inneren Verschließerkreis ausgebildet ist, wobei die Verschließerkreise ebenfalls höhenversetzt zueinander angeordnet sind. Der erste, äußere Verschließerkreis ist dabei im Wesentlichen niveaugleich zu dem ersten Höhenniveau h1 des ersten Behandlungskreises 3 der Füllmaschine M angeordnet und der zweite, innere Verschließerkreis ist im Wesentlichen niveaugleich zu dem zweiten Höhenniveau h2 des zweiten Behandlungskreises 4 der Füllmaschine M angeordnet.

Die im ersten, äußeren Behandlungskreis bzw. Füllerkreis 3 befüllten Behälter B werden somit über den Übergabestern 21 dem äußeren Verschließerkreis zugeführt und dort verschlossen. Analog dazu werden die im zweiten, inneren Behandlungskreis bzw. Füllerkreis 4 befüllten Behälter B über den Übergabestern 22 dem inneren Verschließerkreis zugeführt und dort verschlossen. Der Auslauf bzw. Austrag oder Ausschub der verschlossenen Behälter B aus der Verschließmaschine 18 erfolgt in der dargestellten Ausführungsvariante über zwei Auslaufsterne oder Ausschubsterne, die jeweils einem der Verschließerkreise zugeordnet sind. Alternativ kann hier jedoch auch vorgesehen sein, dass der Austrag oder Ausschub der verschlossenen Behälter B unter Verzicht auf Auslaufsterne oder Ausschubsterne, das heißt, ohne Auslaufsterne oder Ausschubsterne, durch Überschieben der Behälter B auf einen Horizontalförderer, beispielweise auf ein Abtransportband, erfolgt. Selbstverständlich ist diese Alternative für jede vorliegend beschriebene Ausführungsform denkbar.

Die Figur 4 zeigt exemplarisch eine weitere, alternative Aufstellungs- bzw. Ausführungsvariante der vorliegenden Vorrichtung 1. Gemäß dieser ebenso bevorzugten Ausführungsvariante wird die Übergabe der Behälter B von der Blasformmaschine 20 zur Füllmaschine M durch eine Gesamtanordnung bzw. Zusammenstellung von insgesamt vier zusammenwirkenden Transfer-, Überführungs- und/oder Verteileinrichtungen 8, 10, 10', 14 realisiert. Ähnlich wie in der Variante gemäß Figur 3 werden die Behälter B von der Blasformmaschine 20 kommend zunächst in einem Auslaufbereich bzw. an einer Übernahmestelle 13 von der Blasformmaschine 20 an die dort angeordnete und ebenfalls als Fingerstern für einen Teilungsverszug, insbesondere als Teilungsverzugsstern, ausgebildete Überführungs- und/oder Verteileinrichtung 14 übergeben. Im Unterschied zu Figur 3 teilt die Überführungs- und/oder Verteileinrichtung 14 allerdings den aus der Blasformmaschine 20 auslaufenden Behälterstrom nicht auf zwei Teilströme auf, sondern übergibt alle Behälter B direkt an die als Höhenverzugsstern ausgebildete erste Transfereinrichtung 8, welche unmittelbar auf die Überführungs- und/oder Verteileinrichtung 14 folgt.

Die erste Transfereinrichtung 8 ist in diesem Beispiel zur Übergabe der Behälter B an zwei weitere, der ersten Transfereinrichtung 8 nachgeordnete Transfereinrichtungen 10, 10' der Überführungseinheit 7 angeordnet und ausgebildet. Hierzu ist bei der ersten Transfereinrichtung 8 jedes zweite der in Umlaufrichtung aufeinanderfolgenden Greif- und/oder Halteelemente 24 höhenveränderlich, so dass jeder zweite aufgenommene bzw. übernommene Behälter B während des Transfers höhenversetzbar ist und höhenversetzt überführt werden kann.

Auf diese Weise wird jeder zweite von der ersten Transfereinrichtung 8 aufgenommene Behälter B, nämlich jeder von einem jeweiligen höhenveränderlichen Greif- und/oder Halteelement 24 aufgenommene und gehaltene Behälter B, während der Rotation der ersten Transfereinrichtung 8 angehoben und in diesem angehobenen Niveau, welches dem höheren, ersten Höhenniveau h1 des oberen, äußeren Behandlungskreises 3 der Füllmaschine M entspricht, an die Transfereinrichtung 10 übergeben, deren Transfer- bzw. Übernahme- und Übergabeniveau niveaugleich zu dem ersten Höhenniveau h1 ist. Die Transfereinrichtung 10, welche im dargestellten Beispiel als Fingerstern für einen Teilungsverszug, insbesondere als Teilungsverzugsstern, ausgebildet ist, übergibt schließlich die Behälter B an die auf dem ersten Höhenniveau h1 befindlichen Behälteraufnahmen 11 des ersten, äußeren Behandlungskreises 3.

Die übrigen von der ersten Transfereinrichtung 8 aufgenommenen Behälter B des Behälterstroms, insbesondere diejenigen von den jeweiligen nicht höhenveränderlichen Greif- und/oder Halteelementen 25 aufgenommenen und gehaltenen Behälter B, werden ohne Veränderung ihrer Höhenlage an die ebenfalls als Teilungsverzugsstern ausgebildete Transfereinrichtung 10' übergeben, deren Transfer- bzw. Übernahme- und Übergabeniveau niveaugleich zu dem unteren, zweiten Höhenniveau h2 ist und die schließlich die Behälter B in dieser Höhenlage bzw. in diesem zweiten Höhenniveau h2 an den unteren, inneren Behandlungskreis 4 der Füllmaschine M übergibt.

Gemäß einer in Figur 5 gezeigten weiteren, alternativen Aufstellungs- bzw. Ausführungsvariante der vorliegenden Vorrichtung 1 sind insgesamt sieben zusammenwirkende Transfer-, Überführungs- und/oder Verteileinrichtungen 8, 9, 14, 14', 14" für die Übergabe der Behälter B von der Blasformmaschine 20 zur Füllmaschine M vorgesehen.

Wie in der Variante gemäß Figur 4 werden die aus der Blasformmaschine 20 auslaufenden Behälter B zunächst an die im Auslaufbereich 13 angeordnete und als Teilungsverzugsstern ausgebildete Überführungs- und/oder Verteileinrichtung 14 übergeben und sukzessive über die zwei in der grundsätzlichen Transportrichtung aufeinanderfolgenden nachgeordneten, jeweils als klassische Transfersterne ausgebildeten Überführungs- und/oder Verteileinrichtung 14' weiter transferiert und auf zwei, wieder jeweils als Teilungsverzugssterne ausgebildete Überführungs- und/oder Verteileinrichtung 14" verteilt. Die zwei Überführungs- und/oder Verteileinrichtungen 14" übergeben die Behälter dann entsprechend an die nachgeordneten ersten und zweiten Transfereinrichtungen 8, 9, die analog zur Figur 3 beide im Einlaufbereich 15 der Füllmaschine M angeordnet sind.

Der Höhenversatz, nämlich das Anheben, der dem äußeren Behandlungskreis 3 zuzuführenden Behälter B sowie deren höhenversetzte Übergabe mittels der ersten Transfereinrichtung 8, sowie auch die niveaugleiche Übergabe der Behälter B von der zweiten Transfereinrichtung 9 an den inneren Behandlungskreis 4 erfolgt in analoger Weise wie oberhalb im Zusammenhang mit Figur 3 bereits beschrieben wurde. Bei dem Beispiel der Figur 5 dienen die dortigen Überführungs- und/oder Verteileinrichtung 14' einer Streckenüberbrückung durch eine bei der Ausführungsform vorgesehene Luftschleuse 17, sowie gleichzeitig einer Drehrichtungsumkehr auf diesem Weg durch die Luftschleuse 17.

Gemäß einer in Figur 6 gezeigten weiteren, alternativen Aufstellungs- bzw. Ausführungsvariante der vorliegenden Vorrichtung 1 sind insgesamt sechs zusammenwirkende Transfer-, Überführungs- und/oder Verteileinrichtungen 8, 10, 10',14, 14' für die Übergabe der Behälter B von der Blasformmaschine 20 zur Füllmaschine M vorgesehen.

Im Unterschied zu der Ausführungsvariante gemäß Figur 5 werden die Behälter B von den als klassische Transfersterne ausgebildeten Überführungs- und/oder Verteileinrichtung 14' unmittelbar an die den Höhenverzugsstern bildende erste Transfereinrichtung 8 übergeben, welche den Behälterstrom auf zwei nachgeordnete Transfereinrichtungen 10, 10' verteilt, wobei die erste Transfereinrichtung 8 hierzu wiederum so konfiguriert ist, dass jedes zweite der in Umlaufrichtung aufeinanderfolgenden Greif- und/oder Halteelemente 24 höhenveränderlich ist (wie bereits im Zusammenhang mit Figur 4 beschrieben wurde).

Bei der speziellen Ausführungsform gemäß Figur 6 erfolgt allerdings der gesamte Transfer der Behälter B ausgehend von der Blasformmaschine 20 bis zur Übernahme durch die erste Transfereinrichtung 8 in einer Höhenlage bzw. in dem Transfer- bzw. Übernahmeniveau auf Höhe des ersten Höhenniveaus h1 des oberen, äußeren Behandlungskreises 3 der Füllmaschine M. Der erforderliche Höhenversatz für die dem unteren, inneren Behandlungskreis 4 der Füllmaschine M zuzuführenden Behälter B erfolgt demnach mittels der ersten Transfereinrichtung 8 durch Absenken der entsprechenden Behälter B während des Transfers.

So wird gemäß dem Beispiel der Figur 6 jeder von einem jeweiligen höhenveränderlichen Greif- und/oder Halteelement 24 aufgenommene und gehaltene Behälter B, während der Rotation abgesenkt und in diesem abgesenkten Niveau, welches dem unteren, zweiten Höhenniveau h2 des unteren, inneren Behandlungskreises 4 der Füllmaschine M entspricht, an die Transfereinrichtung 10' übergeben, deren Transfer- bzw. Übernahme- und Übergabeniveau niveaugleich zu dem zweiten Höhenniveau h2 ist. Diejenigen von den jeweiligen nicht höhenveränderlichen Greif- und/oder Halteelementen 25 aufgenommenen und gehaltenen Behälter B, werden ohne Veränderung ihrer Höhenlage an die Transfereinrichtung 10 übergeben, deren Transfer- bzw. Übernahme- und Übergabeniveau niveaugleich zu dem oberen, ersten Höhenniveau h1 ist.

Figur 7 zeigt eine weitere, alternative Aufstellungs- bzw. Ausführungsvariante der vorliegenden Vorrichtung 1, bei der zwischen Blasformmaschine 20 und Füllmaschine M eine Etikettiervorrichtung 19 vorgesehen ist. In dieser Ausführungsvariante sind neben der als Karussell ausgebildeten Etikettiervorrichtung 19 insgesamt zwölf zusammenwirkende Transfer-, Überführungs- und/oder Verteileinrichtungen 8, 10, 10', 14, 14', 14" für den Transfer der Behälter B von der Blasformmaschine 20 zur Füllmaschine M vorgesehen.

Hier werden die aus der Blasformmaschine 20 auslaufenden Behälter B über die Transfer-, Überführungs- und/oder Verteileinrichtungen 14, 14' und zwei weiteren Transfersternen der Etikettiervorrichtung 19 zugeführt und von der Etikettiervorrichtung 19 wieder mittels zweier Transfersterne sowie einer zweiten Transfer-, Überführungs- und/oder Verteileinrichtung 14' abgeführt und an die zum Höhenversatz ausgebildete erste Transfereinrichtung 8 übergeben.

Die erste Transfereinrichtung 8 des Beispiels der Figur 7 ist in Analogie zu der ersten Transfereinrichtung 8 der Ausführungsvariante der Figur 4 ausgebildet und versetzt nur jeden zweiten Behälter B des ankommenden Behälterstroms in seiner Höhenlage. Die erste Transfereinrichtung 8 hebt also jeden zweiten Behälter B auf das höhere Höhenniveau h1 an und übergibt die angehobenen Behälter B über die in diesem höheren Höhenniveau h1 überführenden Transfer-, Überführungs- und/oder Verteileinrichtungen 14", 10 an den oberen, äußeren Behandlungskreis 3. Die übrigen Behälter B werden über die Transfer-, Überführungs- und/oder Verteileinrichtungen 14", 10' dem unteren, inneren Behandlungskreis 4 zugeführt. Da die beiden Transfer-, Überführungs- und/oder Verteileinrichtungen 10, 10' im Beispiel der Figur 7 als klassische Transfersterne ausgebildet sind, befinden sich im Einlaufbereich 15 der Füllmaschine M nur klassische Transfersterne ohne Spezialfunktion, das heißt, die Vorrichtung 1 kann auf "Spezialsterne" in unmittelbarer Wechselwirkung mit der Füllmaschine M verzichten.

Die in Figur 7 dargestellte Ausführungsvariante ist selbstverständlich auch ohne Integration der Etikettiervorrichtung 19 denkbar, wobei hier die Gesamtanzahl der Transfer-, Überführungs- und/oder Verteileinrichtungen 8, 10, 10', 14, 14', 14" geringer ausfallen, ihre grundsätzliche relative Anordnung zueinander aber im Wesentlichen beibehalten werden kann. Beispielsweise kann hier ein einziger Transferstern verwendet werden, um die Anordnung aus den in Figur 7 mit 14' gekennzeichneten Sternen mit den dazwischenliegenden Sternen und der Etikettiervorrichtung 19 zu ersetzen. Vorteilhaft sind auch in dieser Ausführungsvariante ausschließlich klassische Transfersterne 10, 10' unmittelbar an der Füllmaschine M angeordnet.

Die Figur 8 zeigt schließlich eine noch weitere alternative Ausführungsvariante der vorliegenden Vorrichtung 1, bei der ebenfalls eine Etikettiervorrichtung 19 integriert ist. Als Besonderheit der beispielhaften Ausführungsvariante gemäß Figur 8 ist anzusehen, dass die erste Transfereinrichtung 8 hier vollständig innerhalb der bei der Ausführungsform vorgesehenen Luftschleuse 17 angeordnet ist und die Behälter B unmittelbar von dem Karussell der Etikettiervorrichtung 19 übernimmt, um sie an zwei Transfer-, Überführungs- und/oder Verteileinrichtungen 10, 10' zu übergeben. Der Höhenversatz erfolgt bei dieser Ausführungsvariante wiederum mittels der Transfereinrichtung 8 durch Anheben jedes zweiten Behälters B auf das höhere erste Höhenniveaus h1, welches auch dem Transferniveau der Transfer-, Überführungs- und/oder Verteileinrichtung 10 entspricht, so dass die Behälter von der Transfer-, Überführungs- und/oder Verteileinrichtung 10 an den äußeren Behandlungskreis 3 der Füllmaschine M übergeben werden können.

Im Unterschied zu allen voranstehend beschriebenen Ausführungsbeispielen schließen bei der Variante der Figur 8 ferner zwei Verschließvorrichtungen 18', 18"an die Füllmaschine an. Jede der Verschließvorrichtungen 18', 18" ist dabei als einreihige Verschließvorrichtung 18', 18" mit nur einem Verschließerkreis ausgebildet, wobei die Verschließvorrichtung 18' zum Verschließen der Behälter B auf dem ersten Höhenniveau h1 die Behälter B ausgehend von dem äußeren Behandlungskreis 3 der Füllmaschine M übernimmt und wobei die Verschließvorrichtung 18" zum Verschließen der Behälter B auf dem zweiten Höhenniveau h2 die Behälter B ausgehend von dem inneren Behandlungskreis 4 der Füllmaschine M übernimmt.

Es versteht sich von selbst, dass die Konfiguration mit zwei separaten, im Wesentlichen voneinander unabhängigen, Verschließvorrichtung 18', 18" nicht beschränkt ist auf die spezielle Ausführungsform gemäß Figur 8, sondern auch für sämtliche der übrigen beschriebenen Ausführungsvarianten denkbar und möglich ist.

Bei allen voranstehend beschriebenen Ausführungsvarianten gemäß den Figuren 3 bis 8 handelt es sich insbesondere um verblockte Vorrichtungen 1 bzw. Anlagen, bei denen insbesondere die Füllmaschine M mit den jeweiligen, stromaufwärts bzw. stromabwärts vor- bzw. nachgeordneten Behälterbehandlungsvorrichtungen 19, 20 und/oder Verschließvorrichtungen 18, 18', 18" verblockt ist. Die Vorrichtung 1 kann daher insbesondere als Streckblas-Füllblock oder als Streckblas-Etikettier-Füllblock ausgebildet sein, wobei in jedem Fall auch die Verschließvorrichtung 18 optional mitverblockt sein kann.

Gegebenenfalls kann die Luftschleuse 17 - wie sie die Figuren 5 bis 8 zeigen - auch bei jeder Ausführungsform in dem jeweiligen Block vorgesehen sein. Die Luftschleuse 17 sorgt insbesondere mittels eines gezielten Luftstroms dafür, dass der "trockene" Bereich (Blasformmaschine 20) vom "nassen" Bereich (Füllmaschine M) sicher getrennt wird.

Mit Bezug auf die Figuren 9 bis 13 sind verschiedene Ausgestaltungen der in den dargestellten Beispielen jeweils als Höhenversatzstern 8 ausgebildeten ersten Transfereinrichtungen 8 veranschaulicht. Insbesondere wird dabei auch der über die erste Transfereinrichtung 8 realisierte Höhenversatz erläutert. Die Figuren 9 bis 13 zeigen dabei nur grob schematisch und lediglich ausschnittsweise Ansichten der jeweiligen ersten Transfereinrichtungen 8, wobei in Figur 9 (in den Abschnitten A bis C) und in den Figu-ren 11 bis 13 (in den Abschnitten A und B) jeweils verschiedene Betriebs- und/oder Drehpositionen dargestellt sind, um den Höhenversatz zu verdeutlichen.

Es versteht sich, dass die in den Figuren 9 bis 13 gezeigten Varianten der Höhenversatzsterne 8 lediglich einzelne, exemplarische Beispiele einfacher Bauarten darstellen. Selbstverständlich ist die Ausgestaltung des Höhenversatzsterns 8 sowie die damit bewirkte Höhenveränderung nicht auf die in den Figuren gezeigten Beispiele beschränkt. Vielmehr sind weitere alternative Bauarten und Funktionsweisen des Höhenversatzsterns 8 denkbar, ohne dass hierdurch der vorliegende Erfindungsgedanke verlassen wird.

Für die in den Figuren beispielhaft dargestellten Varianten gilt gleichermaßen, dass alle Greif- und/oder Halteelemente 24, 25 der ersten Transfereinrichtung 8 durch Behältergreifer oder Behälterklammern gebildet sind, welche zum haltenden Aufnehmen bzw. zum tragenden Halten der Behälter B an deren Neckring 23 ausgebildet sind und somit so genannte Neckringhalter für ein Neckhandling von Flaschen, insbesondere PET-Flaschen bilden. Weiterhin gilt für alle dargestellten Varianten gleichermaßen, dass jedes höhenveränderlich angeordnete Greif- und/oder Halteelement 24 zwischen einer ersten, insbesondere oberen Höhenposition P1 und einer zweiten, insbesondere unteren Höhenposition P2 bewegbar ist. Beispielsweise ist die obere Höhenposition P1 dabei niveaugleich oder im Wesentlichen niveaugleich zu dem ersten Höhenniveau h1 der Behälteraufnahmen 11 des ersten äußeren Behandlungskreises 3 der Behandlungsmaschine M der vorliegenden Vorrichtung 1 angeordnet und die untere Höhenposition P2 kann niveaugleich oder im Wesentlichen niveaugleich zu dem zweiten Höhenniveau h2 der Behälteraufnahmen 12 des zweiten inneren Behandlungskreises 4 sein. Dabei können die höhenveränderlich angeordneten Greif- und/oder Halteelemente 24 während der Rotation bzw. während der Rotationsbewegung des Höhenversatzsterns 8 zwischen der oberen und unteren Höhenposition P1, P2 bewegt werden, um dadurch die Behälter B im Betriebsmodus während ihres Transfers abzusenken oder anzuheben.

Die Figur 9 zeigt ein erstes Beispiel eines Höhenversatzsterns 8 gemäß einer Ausführungsvariante, bei der nur jedes zweite der in Umfangsrichtung aufeinanderfolgenden Greif- und/oder Halteelemente 24, 25 höhenveränderlich angeordnet ist, nämlich ein höhenveränderliches Greif- und/oder Halteelement 24 bildet. In dieser Variante sind somit über den Umfang des Höhenversatzsterns 8 verteilt jeweils abwechselnd ein höhenveränderliches Greif- und/oder Halteelement 24 und ein in Bezug auf die Höhenanordnung starr angeordnetes Greif- und/oder Halteelement 25 angeordnet. Zur höhenveränderlichen Befestigung der höhenveränderlichen Greif- und/oder Halteelemente 24 sind bei dem beispielhaften Höhenversatzstern 8 gemäß Figur 9 jeweilige Parallelogramm-Aufhängungen 26 vorgesehen, wobei jedes höhenveränderliche Greif- und/oder Halteelement 24 über eine jeweilige zugeordnete Parallelogramm-Aufhängung 26 an der als Höhenversatzstern 8 ausgebildeten ersten Transfereinrichtung 8 befestigt ist.

Zur Höhenveränderung weist der Höhenversatzstern 8 dabei ferner eine Kurvenbahnsteuerung 27 mit einer Kurvenbahn 28 auf. Die höhenveränderlichen Greif- und/oder Halteelemente 24, insbesondere die jeweiligen zugeordneten Parallelogramm-Aufhängungen 26, sind jeweils mit einem mit der Kurvenbahn 28 korrespondierend zusammenwirkenden Gleitstück 29, welches beispielsweise als Gabelstück ausgebildet sein kann, ausgestattet, das die Kurvenbahn 28 umgreift, wobei die Kurvenbahn 28 ihrerseits vorzugsweise einen runden, insbesondere kreisrunden, Querschnitt aufweist.

Die den Höhenversatz bewirkende Hub-/Senkbewegung der Greif- und/oder Halteelemente 24 erfolgt somit während der Rotation des Höhenversatzsterns 8 mittels der Kurvenbahnsteuerung 27. Bei dem Niveauwechsel zwischen der oberen Höhenposition P1 (vgl. Abschnitt B der Figur 9) und der unteren Höhenposition P2 (vgl. Abschnitt C der Figur 9) überfährt jedes der Greif- und/oder Halteelemente 24 eine in Abschnitt A der Figur 9 gezeigte Mittelstellung. Im dargestellten Beispiel der Figur 9 liegt die obere Höhenposition P1 auf demselben Höhenniveau wie die starr angeordneten Greif- und/oder Halteelemente 25. In dieser Ausgestaltung kann insbesondere die Übernahme der Behälter in der oberen Höhenposition P1 erfolgen und die Übergabe der Behälter B in der unteren Höhenposition P2.

Mittels der Parallelogramm-Aufhängungen 26 kann vorteilhaft sichergestellt werden, dass die Greif- und/oder Halteelemente 24, insbesondere die am Neckring 23 der Behälter B anliegenden Abschnitte bzw. Tragabschnitte der Greif- und/oder Halteelemente 24, unabhängig von der Höhenlage bzw. Höhenposition immer in horizontaler Richtung, insbesondere waagrecht ausgerichtet sind, wodurch die Behälter B stets sicher gegriffen werden können.

Die Figuren 10 bis 13 zeigen jeweils weitere Ausführungsvarianten des Höhenversatzsterns 8. Bei dem Beispiel der Figur 10 ist im Unterschied zu der in Figur 9 beschriebenen Ausführungsvariante jedes der in Umfangsrichtung aufeinanderfolgenden Greif- und/oder Halteelemente 24 höhenveränderlich und über eine jeweilige Parallelogramm-Aufhängung 26 befestigt, so dass alle Greif- und/oder Halteelemente 24 während der Rotation des Höhenversatzsterns 8 mittels der Kurvenbahnsteuerung 27 über die Hub-/Senkbewegung zwischen der oberen und unteren Höhenposition P1, P2 bewegt, insbesondere angehoben bzw. abgesenkt, werden können.

Bei dem Beispiel der Figur 11 ist - ähnlich wie in der Variante der Figur 9 - jedes zweite der in Umfangsrichtung aufeinanderfolgenden Greif- und/oder Halteelemente 24, 25 höhenveränderlich angeordnet, wobei im Unterschied zu dem Beispiel der Figur 9 die untere Höhenposition P2 auf demselben Höhenniveau liegt, wie die starr angeordneten Greif- und/oder Halteelemente 25. In dieser Ausgestaltung kann insbesondere die Übernahme der Behälter in der unteren Höhenposition P2 erfolgen und die Übergabe der Behälter B in der oberen Höhenposition P1.

Die Ausführungsvariante gemäß Figur 12 zeigt ein weiteres Beispiel, bei dem die höhenveränderlich angeordneten Greif- und/oder Halteelemente 24 bzw. die zugeordneten Parallelogramm-Aufhängungen 26 jeweils mit einem mit der Kurvenbahn 28 korrespondierend zusammenwirkenden Rollenelement 30 ausgestattet sind. Schließlich zeigt die Figur 13 eine noch weitere alternative Ausführungsvariante, bei der für jedes höhenveränderlich angeordnete Greif- und/oder Halteelement 24 zur höhenveränderlichen Befestigung eine Hubstangen-Einheit 32 vorgesehen ist, die zur Höhenveränderung der Greif- und/oder Halteelemente 24 ebenfalls korrespondierend mit der Kurvenbahn 28 zusammenwirkt, wobei hierfür insbesondere Rollenelemente 31 an der Hubstangen-Einheit 32 vorgesehen sind, die auf der Kurvenbahn 28 abrollen.

Die Erfindung wurde voranstehend anhand von Ausführungsbeispielen und Figuren beschrieben. Es versteht sich, dass zahlreiche Abwandlungen möglich sind, ohne den Erfindungsgedanken zu verlassen. Alternativ zu den beschriebenen Beispielen sind weitere Ausführungsvarianten denkbar, die in den Figuren nicht dargestellt und/oder in den Beispielen nicht beschrieben sind.

So sind unter anderem zahlreiche und vielfältige Möglichkeiten für die Erzeugung des Höhenversatzes denkbar. Beispielsweise ist es möglich, dass der Höhenversatzstern 8 mit einer oder mehreren pneumatisch oder elektronisch angetriebenen und/oder unterstützten Hebevorrichtung(en) für die höhenveränderlich angeordneten Greif- und/oder Halteelemente 24 ausgestattet ist. In derartigen Ausführungsvarianten, die zum Beispiel nach Art einer vorgespannten pneumatischen Feder funktionieren, kann etwa der Höhenversatz bzw. können Hübe der Greif- und/oder Halteelemente 24 schneller vollzogen und Endlagen bzw. Endpositionen über feste Anschläge genauer erreicht werden. Auch wäre weiterhin denkbar, dass ein sicheres und genaues Erreichen oberer und unterer Endlagen bzw. Endpositionen mit Hilfe von Magneten realisiert wird.

### Bezugszeichenliste

- 1: Vorrichtung
- 2: Rotor
- 3, 4: Behandlungskreise
- 5, 6: Behandlungsstationen
- 7: Überführungseinheit
- 8: erste Transfereinrichtung
- 9: zweite Transfereinrichtung
- 10, 10': weitere Transfereinrichtungen
- 11, 12: Behälteraufnahme
- 13: Auslaufbereich; Übernahmestelle
- 14, 14', 14": Überführungs- und/oder Verteileinrichtungen
- 15: Einlaufbereich
- 16: Auslaufbereich
- 17: Luftschleuse
- 18, 18', 18": Verschließvorrichtung, Verschließmaschine
- 19: Etikettiervorrichtung
- 20: Blasformmaschine
- 21, 22: Übergabesterne
- 23: Neckring
- 24: höhenveränderlich angeordnetes Greif- und/oder Halteelement
- 25: Greif- und/oder Halteelemente
- 26: Parallelogramm-Aufhängung
- 27: Kurvenbahnsteuerung
- 28: Kurvenbahn
- 29: Gleitstück
- 30: Rollenelement
- 31: Rollenelement
- 32: Hubstangen-Einheit

- B: Behälter
- h1: erstes Höhenniveau
- h2: zweites Höhenniveau
- M: Behandlungsmaschine
- MA: Maschinenachse
- P1: erste Höhenposition
- P2: zweite Höhenposition
- R: Drehrichtung
- z: einlaufende bzw. zugeführte Behälter

## Patentansprüche

1. Vorrichtung (1) zum Behandeln von Behältern (B), aufweisend zumindest eine Behandlungsmaschine (M) umlaufender Bauart mit zumindest einem um eine vertikale Maschinenachse (MA) umlaufend antreibbaren Rotor (2) mit einer Vielzahl von mehrreihig am Umfang des Rotors (2) in mehreren Behandlungskreisen (3, 4) verteilt angeordneten Behandlungsstationen (5, 6), wobei jede der Behandlungsstationen (5, 6) mit einer jeweiligen zugehörigen Behälteraufnahme (11, 12) zum hängenden Aufnehmen der Behälter ausgestattet ist, wobei der Rotor (2) mindestens einen ersten äußeren Behandlungskreis (3) sowie einen koaxial dazu angeordneten zweiten inneren Behandlungskreis (4) aufweist, wobei die Behälteraufnahmen (11) der Behandlungsstationen (5) des ersten äußeren Behandlungskreises (3) auf einem ersten Höhenniveau (h1) angeordnet sind und wobei höhenversetzt dazu die Behälteraufnahmen (12) der Behandlungsstationen (6) des zweiten inneren Behandlungskreises (4) auf einem zweiten Höhenniveau (h2) angeordnet sind, wobei die Vorrichtung (1) wenigstens eine Überführungseinheit (7) mit mehreren Transfereinrichtungen (8, 9, 10, 10') zum Überführen der Behälter (B) an die Behandlungskreise (3, 4) aufweist, wobei zumindest eine erste Transfereinrichtung (8) der Überführungseinheit (7) mit mehreren Greif- und/oder Halteelementen (24, 25) zum hängenden Greifen und/oder Halten der Behälter (B) ausgestattet ist und zumindest ein Teil der Greif- und/oder Halteelemente (24) der ersten Transfereinrichtung (8) höhenveränderlich an der ersten Transfereinrichtung (8) angeordnet ist, derart, dass wenigstens ein Teil der Behälter (B) während des Transfers höhenversetzbar ist und höhenversetzt überführt werden kann.

2. Vorrichtung (1) nach Anspruch 1, **dadurch gekennzeichnet, dass** das erste Höhenniveau (h1) der Behälteraufnahmen (11) des ersten äußeren Behandlungskreises (3) höher ist als das zweite Höhenniveau (h2) der Behälteraufnahmen (12) des zweiten inneren Behandlungskreises (4), derart, dass der erste äußere Behandlungskreis (3) der Behandlungsmaschine (M) einen oberen Behandlungskreis (3) und der zweite innere Behandlungskreis (4) der Behandlungsmaschine (M) einen unteren Behandlungskreis (4) bildet.

3. Vorrichtung (1) nach Anspruch 1 oder 2, **dadurch gekennzeichnet, dass** die Behälteraufnahmen (11, 12) der Behandlungsstationen (5, 6) durch jeweilige, insbesondere als Behältergreifer oder Behälterklammern ausgebildete, Behälterträger oder durch jeweilige taschenförmige Ausnehmungen zumindest eines Tragrings gebildet sind und dass die Greif- und/oder Halteelemente (24, 25) der ersten Transfereinrichtung (8) durch Behältergreifer oder Behälterklammern gebildet sind, wobei sowohl die Behälteraufnahmen (11, 12) wie auch die Greif- und/oder Halteelemente (24, 25) zum haltenden Aufnehmen eines Halsabschnittes der Behälter (B) ausgebildet sind, insbesondere zum tragenden Halten der Behälter (B) an deren Neckring (23).

4. Vorrichtung (1) nach einem der vorhergehenden Ansprüche, **dadurch gekennzeichnet, dass** die Überführungseinheit (7) dazu ausgebildet ist, die als Behälterstrom an der Überführungseinheit (7) einlaufenden Behälter auf zumindest zwei Teilströme zu verteilen, wobei die Überführungseinheit (7) die jeweiligen Behälter eines der Teilströme dem ersten äußeren Behandlungskreis (3) zuführt und höhenversetzt dazu die jeweiligen Behälter des anderen Teilstroms dem zweiten inneren Behandlungskreis (4) zuführt, wobei die jeweiligen Behälter eines jeden Teilstroms insbesondere genau einen jeweiligen Behandlungskreis (3, 4) durchlaufen.

5. Vorrichtung (1) nach einem der vorhergehenden Ansprüche, **dadurch gekennzeichnet, dass** die erste Transfereinrichtung (8) als Transferstern, insbesondere als Höhenverzugsstern, ausgebildet ist, wobei die Greif- und/oder Halteelemente (24, 25) am Umfang des Transfersterns verteilt angeordnet sind und wobei insbesondere jedes zweite der in Umfangsrichtung aufeinanderfolgenden Greif- und/oder Halteelemente (24) höhenveränderlich angeordnet ist oder wobei insbesondere jedes Greif- und/oder Halteelement (24) höhenveränderlich angeordnet ist.

6. Vorrichtung (1) nach einem der vorhergehenden Ansprüche, **dadurch gekennzeichnet, dass** die erste Transfereinrichtung (8) zur Übergabe der Behälter (B) an den ersten äußeren Behandlungskreis (3) ausgebildet und angeordnet ist, wobei ferner eine zweite Transfereinrichtung (9) zur Übergabe der Behälter (B) an den zweiten inneren Behandlungskreis (4) vorgesehen ist oder dass die erste Transfereinrichtung (8) zur Übergabe der Behälter (B) an zwei weitere, der ersten Transfereinrichtung (8) nachgeordnete Transfereinrichtungen (10, 10') der Überführungseinheit (7) ausgebildet und angeordnet ist.

7. Vorrichtung (1) nach Anspruch 6, **dadurch gekennzeichnet, dass** die zweite und die weiteren Transfereinrichtungen (9, 10, 10') jeweils als Transfersterne ausgebildet sind.

8. Vorrichtung (1) nach Anspruch 6 oder 7, **dadurch gekennzeichnet, dass** zumindest eine der zweiten und weiteren Transfereinrichtungen (9, 10, 10') durch einen Teilungsverzugsstern gebildet ist und/oder dass die Überführungseinheit (7) weitere Überführungs- und/oder Verteileinrichtungen (14, 14') umfasst, die der ersten Transfereinrichtung (8) vor- oder nachgeordnet sind.

9. Vorrichtung (1) nach einem der vorhergehenden Ansprüche, **dadurch gekennzeichnet, dass** jedes höhenveränderlich angeordnete Greif- und/oder Halteelement (24) der ersten Transfereinrichtung (8) zwischen einer ersten Höhenposition (P1) und einer zweiten Höhenposition (P2) bewegbar ist, wobei die erste Höhenposition (P1) niveaugleich oder im Wesentlichen niveaugleich zu dem ersten Höhenniveau (h1) der Behälteraufnahmen (11) des ersten äußeren Behandlungskreises (3) ist und wobei die zweite Höhenposition (P2) niveaugleich oder im Wesentlichen niveaugleich zu dem zweiten Höhenniveau (h2) der Behälteraufnahmen (12) des zweiten inneren Behandlungskreises (4) ist.

10. Vorrichtung (1) nach einem der vorhergehenden Ansprüche, **dadurch gekennzeichnet, dass** die Behälter (B) mittels der höhenveränderlich an der ersten Transfereinrichtung (8) angeordneten Greif- und/oder Halteelemente (24) während des Transfers absenkbar oder anhebbar sind.

11. Vorrichtung (1) nach einem der vorhergehenden Ansprüche, **dadurch gekennzeichnet, dass** für jedes höhenveränderlich angeordnete Greif- und/oder Halteelement (24) der ersten Transfereinrichtung (8) zur höhenveränderlichen Befestigung eine Parallelogramm-Aufhängung (26) vorgesehen ist und dass jedes höhenveränderlich angeordnete Greif- und/oder Halteelement (24) über eine jeweilige Parallelogramm-Aufhängung (26) an der ersten Transfereinrichtung (8) befestigt ist.

12. Vorrichtung (1) nach einem der vorhergehenden Ansprüche 1 bis 10, **dadurch gekennzeichnet, dass** für jedes höhenveränderlich angeordnete Greif- und/oder Halteelement (24) der ersten Transfereinrichtung (8) zur höhenveränderlichen Befestigung eine Hubstangen-Einheit (32) vorgesehen ist und dass jedes höhenveränderlich angeordnete Greif- und/oder Halteelement (24) über eine jeweilige Hubstangen-Einheit (32) an der ersten Transfereinrichtung (8) befestigt ist.

13. Vorrichtung (1) nach einem der vorhergehenden Ansprüche, **dadurch gekennzeichnet, dass** die erste Transfereinrichtung (8) eine Kurvenbahnsteuerung (27) mit einer Kurvenbahn (28) zur Höhenveränderung der höhenveränderlich angeordneten Greif- und/oder Halteelemente (24) aufweist.

14. Vorrichtung (1) nach Anspruch 13, **dadurch gekennzeichnet, dass** jedes höhenveränderlich angeordnete Greif- und/oder Halteelement (24) jeweils mit einem mit der Kurvenbahn (28) korrespondierend zusammenwirkenden Gleitstück (29) oder mit einem mit der Kurvenbahn (28) korrespondierend zusammenwirkenden Rollenelement (30, 31) ausgestattet ist.

15. Vorrichtung (1) nach einem der vorhergehenden Ansprüche, **dadurch gekennzeichnet, dass** die Behandlungsmaschine (M) eine Füllmaschine ist, deren Behandlungsstationen (5, 6) als Füllstationen zum Befüllen der Behälter (B) mit einem flüssigen Füllgut ausgebildet sind, wobei vorzugsweise ferner zumindest eine der Füllmaschine nachgeordnete Verschließvorrichtung (18, 18', 18") vorgesehen ist, wobei die Verschließvorrichtung (18) insbesondere zumindest zweireihig ausgebildet ist.

16. Vorrichtung (1) nach Anspruch 15, **dadurch gekennzeichnet, dass** ferner eine vor der Behandlungsmaschine (M) angeordnete Blasformmaschine (20), insbesondere Streckblasmaschine, zum Herstellen der Behälter aus Vorformlingen vorgesehen ist, wobei die Überführungseinheit (7) zwischen der Blasformmaschine (20) und der Behandlungsmaschine (M) angeordnet ist.

17. Verfahren zum Behandeln von Behältern (B) mittels einer Behandlungsmaschine (M) umlaufender Bauart mit zumindest einem um eine vertikale Maschinenachse (MA) umlaufend antreibbaren Rotor (2) mit einer Vielzahl von mehrreihig am Umfang des Rotors (2) in mehreren Behandlungskreisen (3, 4) verteilt angeordneten Behandlungsstationen (5, 6), wobei jede der Behandlungsstationen (5, 6) mit einer jeweiligen zugehörigen Behälteraufnahme (11, 12) zum hängenden Aufnehmen der Behälter ausgestattet ist, wobei der Rotor (2) mindestens einen ersten äußeren Behandlungskreis (3) sowie einen koaxial dazu angeordneten zweiten inneren Behandlungskreis (4) aufweist, wobei die Behälteraufnahmen (11) der Behandlungsstationen (5) des ersten äußeren Behandlungskreises (3) auf einem ersten Höhenniveau (h1) angeordnet sind und wobei höhenversetzt dazu die Behälteraufnahmen (12) der Behandlungsstationen (6) des zweiten inneren Behandlungskreises (4) auf einem zweiten Höhenniveau (h2) angeordnet sind, wobei die Behälter bei dem Verfahren mittels wenigstens einer Überführungseinheit (7) mit mehreren Transfereinrichtungen (8, 9, 10, 10') an die Behandlungskreise (3, 4) der Behandlungsmaschine (M) überführt werden, wobei zumindest ein Teil der Behälter (B) von höhenveränderlich an einer ersten Transfereinrichtung (8) angeordneten Greif- und/oder Halteelementen (24) hängend gegriffen und/oder gehalten wird und während des Transfers mittels der ersten Transfereinrichtung (8) in der Höhe versetzt und mit einem Höhenversatz überführt wird.

18. Verfahren nach Anspruch 17, **dadurch gekennzeichnet, dass** die als Behälterstrom an der Überführungseinheit (7) einlaufenden Behälter auf zumindest zwei Teilströme verteilt werden, wobei die jeweiligen Behälter eines der Teilströme mittels der Überführungseinheit (7) dem ersten äußeren Behandlungskreis (3) zugeführt werden, wobei, höhenversetzt dazu, die jeweiligen Behälter des anderen Teilstroms mittels der Überführungseinheit (7) dem zweiten inneren Behandlungskreis (4) zugeführt werden und wobei jeder Behälter in genau einem der jeweiligen Behandlungskreise (3, 4) behandelt wird und insbesondere nach der Behandlung in dem genau einen Behandlungskreis (3, 4) aus der Behandlungsmaschine (M) herausgefördert wird.
